# FASCICULE DE BREVET EUROPEEN

(11) **EP 1 103 989 B1**
(45) Date de publication et mention de la délivrance du brevet: **12.03.2008**
(21) Numéro de dépôt: 00403306.4
(22) Date de dépôt: 23.11.2000
(51) Int. Cl.: H01F 3/02, H01F 7/08

(54) **Electro-aimant à courant continu pour appareil interrupteur**
Gleichstromelektromagnet für Schaltgerät
Direct-current electromagnet for switching apparatus

(30) Priorité: 29.11.1999 FR 9915174
(43) Date de publication de la demande: 30.05.2001
(73) Titulaire: SCHNEIDER ELECTRIC INDUSTRIES SAS, 92500 Rueil-Malmaison (FR)
(72) Inventeur: Boudet, Pierre, 95280 Jouy-le-Moutier (FR); Delbaere, Stéphane, 78400 Chatou (FR); Fosse, Philippe, 78800 Houilles (FR); Riffaud, Daniel, 92700 Colombes (FR)

(56) Documents cités:
- EP-A- 0 174 239
- EP-A- 0 216 943
- US-A- 3 058 039
- PATENT ABSTRACTS OF JAPAN vol. 1996, no. 02, 29 février 1996 (1996-02-29) & JP 07 279852 A (TEC CORP), 27 octobre 1995 (1995-10-27)
- PATENT ABSTRACTS OF JAPAN vol. 1996, no. 09, 30 septembre 1996 (1996-09-30) & JP 08 138509 A (FUJI ELECTRIC CO LTD), 31 mai 1996 (1996-05-31)

## Description

La présente invention concerne un électro-aimant à courant continu pour appareil interrupteur tel que contacteur ou contacteur-disjoncteur, comprenant une bobine d'induction coopérant avec un circuit magnétique constitué d'une partie fixe et d'une partie mobile.

On utilise des électro-aimants à courant continu dans des appareils tels que contacteurs ou contacteurs-disjoncteurs. Le circuit magnétique mobile (appelé aussi armature mobile) se déplace en translation selon l'axe dans la bobine et porte à chaque extrémité des épanouissements polaires.

Au circuit magnétique fixe (appelé aussi culasse) est souvent associé au moins un aimant permanent qui permet de polariser le circuit magnétique et d'obtenir une basse consommation. Chacun des aimants permanents est monté entre une pièce polaire intérieure, relativement proche de la bobine, et une pièce polaire extérieure, plus éloignée latéralement de la bobine.

Le circuit magnétique mobile est généralement constitué, comme dans le document FR 2 586 324, par un noyau sur lequel sont emmanchées des plaques de polaires. Avec ce type de construction il est difficile de respecter les côtes et la géométrie.

Les documents JP7279852 et US3,058,039 décrivent notamment des circuit magnétiques réalisés par empilage de tôles découpées.

Le but de l'invention est de fournir un électro-aimant à courant continu dont le circuit magnétique est obtenu par un empilage de tôles découpées dont certaines ont une faible hauteur et sont assemblées les unes aux autres. Cette technologie permet de réaliser des pièces ayant une bonne précision géométrique et permet en particulier de réaliser un circuit magnétique mobile à épanouissements polaires réunis au noyau sans discontinuité de flux. Les pièces du circuit magnétique fixe peuvent avoir une forte épaisseur (celle-ci étant formée de la somme des épaisseurs des tôles assemblées).

Selon l'invention, la partie mobile du circuit magnétique est formée de tôles découpées et empilées et est constituée d'une armature mobile à noyau et épanouissements polaires, ceux-ci ayant une surface plus importante que la section du noyau, l'assemblage se composant de tôles découpées en forme de H et, pour réaliser les épanouissements polaires, de tôles découpées en forme de I complétant les branches des tôles du noyau.

L'électro-aimant selon l'invention est également caractérisé par le fait que l'une au moins des parties du circuit magnétique est constituée par un empilage de tôles découpées et assemblées les unes aux autres et présentant une hauteur variable, par endroits faible, plus forte au niveau de moyens d'assemblage mécanique.

Selon une caractéristique, les tôles découpées ont une hauteur variable comprise à certains endroits entre 2 et 5 mm.

Selon une autre caractéristique, la bobine d'induction est enroulée sur un support de bobine constitué de deux parties assemblées l'une à l'autre de manière à loger le circuit magnétique mobile.

L'invention va maintenant être décrite avec plus de détail en se référant à un mode de réalisation donné à titre d'exemple et représenté par les dessins annexés sur lesquels :
- la figure 1 est un schéma d'appareil interrupteur équipé d'un électroaimant selon l'invention ;
- la figure 2 est une vue en perspective de l'électro-aimant selon l'invention ;
- la figure 3 est une vue en perspective éclatée de l'électro-aimant ;
- la figure 4 est une vue de détail des parties fixes et des parties mobiles de l'électro-aimant, le support de bobine et la bobine n'étant pas représentés ;
- la figure 5 est une vue de détail de la construction d'une pièce polaire extérieure ;
- la figure 6 est une vue de détail de la construction de l'armature mobile.

En se référant à la figure 1, l'électro-aimant de commande, repéré E dans son ensemble, est monté dans un appareil interrupteur dans lequel sont agencés des pôles de coupure P sur des lignes de courant C1-C2 pouvant se raccorder par des bornes B1-B2 à des câbles électriques. Cet électro-aimant de commande E est du type à courant continu et il est alimenté à partir de bornes A1 et A2. Il sert à actionner les pôles en réponse à l'excitation ou à la désexcitation de sa bobine. Il est commandé par un module de commande M et un organe de commande manuelle T.

L'électro-aimant E se compose d'une bobine 4 et d'un circuit magnétique qui canalise le flux magnétique et est constitué d'une partie fixe et d'une partie mobile.

Le circuit magnétique fixe ou culasse est constitué de deux pièces polaires intérieures 31 et 32 qui sont relativement proches de la bobine et de deux pièces polaires extérieures 11 et 12 qui sont plus éloignées latéralement de la bobine.

Le circuit magnétique mobile 5 se compose d'un noyau magnétique 53 de forme générale parallélépipédique réunissant un premier épanouissement polaire 51 et un second épanouissement polaire 52. Ce circuit 5 coulisse selon l'axe V-V' dans un alésage du support 8 de la bobine. Les deux épanouissements polaires 51 et 52 s'étendent perpendiculairement à V-V' et forment des faces polaires planes 51a-51b d'une part, 52a d'autre part. Ils ont la forme de plaques rectangulaires, la surface des épanouissements étant supérieure à la section du noyau 53.

L'armature mobile 5 est soumise à un ressort de rappel 6 qui tend à la déplacer vers une position de repos.

Les deux pièces polaires extérieures 11 et 12 du circuit magnétique fixe ont chacune une forme de profil en U et sont montées en opposition et espacées l'une de l'autre de manière à ménager un espace dans lequel se logent la bobine 4 et son support 8, les pièces polaires intérieures 31 et 32, les aimants 21-22 et l'armature mobile 5.

Chaque pièce polaire extérieure 11 ou 12 présente une âme s'étendant parallèlement à l'axe V-V' et deux ailes s'étendant perpendiculairement à cet axe V-V'. Les pièces polaires intérieures 31-32 sont planes et s'étendent parallèlement à l'axe V-V'.

L'électro-aimant E est polarisé et comporte deux aimants permanents 21 et 22 ayant chacun une forme parallélépipédique et insérés chacun entre une pièce polaire extérieure 11 ou 12 et une pièce polaire intérieure 31 ou 32 respectivement. La face tournée vers l'axe V-V' de chaque âme d'une pièce polaire extérieure 11 ou 12 est adjacente à une face polaire de l'aimant permanent 21 ou 22 respectivement. L'autre face polaire de chacun des aimants 21 ou 22, tournée vers l'axe V-V', est adjacente à la pièce polaire intérieure 31 ou 32 respectivement.

L'épanouissement polaire 51 de l'armature 5 se loge dans deux entrefers s'étendant chacun entre la face d'extrémité de l'une des pièces polaires 31 ou 32 et l'aile repliée de la pièce polaire extérieure adjacente 11 ou 12. Il se déplace dans cet entrefer d'une première position située contre les pièces polaires 31-32, à une seconde position située contre la culasse 11-12. L'autre épanouissement 52 de l'armature 5 s'étend à l'extérieur des ailes repliées des pièces polaires extérieures 11 ou 12.

Chacune des pièces polaires extérieures 11 ou 12 est réalisée à partir d'un empilage de tôles découpées 111 ou 121 en forme de U. Les tôles découpées sont réunies par des rivetages 112 ou 122 et par des cordons de soudure tels que 113 qui s'étendent sur toute l'épaisseur de l'empillage.

Le circuit magnétique mobile 5 est obtenu par un empilage de tôles découpées 531 en forme de H et de tôles découpées 511, 521 en forme de I, ces dernières complétant les branches des tôles 531 du noyau de manière à réaliser les épanouissements polaires 51, 52. Les épanouissements polaires 51 et 52 sont donc réalisés par les branches des tôles en H 531 et par les tôles complémentaires 511 ou 521 en forme de I.

Les tôles 531, 511 et 521 sont réunies les unes aux autres par des rivetages 532, 512, 522 et par des cordons de soudure 523 qui s'étendent sur toute l'épaisseur des tôles.

Les cordons de soudure peuvent être réalisés au laser.

Les tôles découpées 111, 121, 531, 521, 511 ont une hauteur variable H qui est comprise à certains endroits entre 2 et 5 mm. On entend par hauteur H la distance entre les bords mesurée dans le plan des tôles découpées. La hauteur est plus forte au niveau des rivetages 112, 122, 512, 522. Les pièces 11 et 12 présentent des bourrelets au niveau des rivets d'assemblage 112, 122, 512, 522.

La bobine 4 est enroulée sur un support de bobine 8 constitué de deux parties 8a, 8b assemblées l'une à l'autre de manière à former un moyeu central 83 dans lequel se loge le noyau central 53 du circuit magnétique mobile 5. Ces deux parties 8a et 8b sont réunies selon un plan de joint passant par V-V'. Le moyeu 83 est raccordé à deux cages 84 et 85 dans lesquelles se déplacent les épanouissements polaires 51 et 52.

L'armature mobile 5 est munie de deux axes de guidage 71 et 72 qui traversent les épanouissements polaires 51 et 52 et coulissent, dans un plan passant par V-V', dans les lumières de guidage 81 et 82 du support de bobine 8.

L'armature mobile 5 actionne, lorsqu'elle est déplacée en translation, un levier L monté pivotant autour d'un axe O et qui actionne alors les pôles P.

L'un des épanouissements polaires 52 est pourvu latéralement de doigts 9a servant à actionner le levier pivotant L de manoeuvre de pôles lorsque l'armature mobile 5 est sollicitée. Cet épanouissement polaire est par ailleurs pourvu à l'avant d'un doigt 9b servant à actionner des additifs se montant sur l'appareil interrupteur. Ce doigt 9a de commande du levier et ce doigt de commande 9b des additifs sont ménagés sur une agrafe 9 qui se fixe à l'avant de l'épanouissement polaire 52. Le doigt 9b des additifs passe par une ouverture du boîtier et est déplacé en translation parallèlement à V-V'.

Le fonctionnement de l'électro-aimant va maintenant être décrit.

Lorsque la bobine 4 est excitée, l'armature mobile 5 est sollicitée vers la position de travail et un champ magnétique fermé ou sensiblement fermé passant par le noyau 53, l'épanouissement 52, les pièces polaires extérieures 11-12, l'épanouissement 51 est créé. Ce champ magnétique ne passe pas par les aimants permanents 21-22.

Lorsque la bobine 4 est désexcitée, le ressort de rappel déplace l'armature mobile 5 vers une position de repos dans laquelle l'épanouissement 51 est en contact avec les pièces polaires 31-32 de sorte que le circuit magnétique se referme à travers les aimants permanents 21-22.

## Revendications

1. Electro-aimant à courant continu pour appareil interrupteur, comprenant une bobine d'induction (4) coopérant avec un circuit magnétique constitué d'une partie fixe (11, 12) et d'une partie mobile (5), la partie mobile 5) du circuit magnétique étant constituée par un empilage de tôles découpées (531, 511, 521) et assemblées les unes aux autres, **caractérisé par le fait que** la partie mobile (5) est constituée d'une armature présentant un noyau et des épanouissements polaires (51, 52), les épanouissements polaires ayant une surface plus importante que la section du noyau (53) et **par le fait que** son empilage se compose de tôles découpées (531) en forme de H et de tôles découpées (511, 521) en forme de I complétant, pour réaliser les épanouissements polaires (51, 52), les branches des tôles (531) du noyau.

2. Electro-aimant selon la revendication 1, **caractérisé par le fait que** l'une au moins des parties du circuit magnétique présente une hauteur variable, faible par endroits et plus forte au niveau de moyens d'assemblage mécanique (112, 122, 512, 522).

3. Electro-aimant selon la revendication 2, **caractérisé par le fait que** les tôles (111, 121, 511, 521) ont une hauteur variable comprise à certains endroits entre 2 et 5 mm.

4. Electro-aimant selon la revendication 2 ou 3, **caractérisé par le fait que** la partie fixe du circuit magnétique comporte des pièces polaires (11 et 12) réalisées à partir d'un empilage de tôles découpées (111, 121) en forme de U.

5. Electro-aimant selon l'une des revendications 2 à 4, **caractérisé en ce que** l'une au moins des pièces polaires (11, 12) de la partie fixe du circuit magnétique présente des bourrelets ou des hauteurs augmentées au niveau des moyens d'assemblage (112, 122).

6. Electro-aimant selon la revendication 1, **caractérisé par le fait que** la bobine (4) est enroulée sur un support de bobine (8) constitué de deux parties (8a, 8b) assemblées l'une à l'autre de manière à loger la partie mobile (5) du circuit magnétique.

7. Electro-aimant selon l'une quelconque des revendications précédentes,
**caractérisé par le fait que** les tôles découpées constituant la partie mobile (5) et la partie fixe (11, 12) du circuit magnétique sont réunies les unes aux autres par des rivets et par des cordons de soudure.

8. Electro-aimant selon l'une quelconque des revendications 1 à 7, **caractérisé par le fait que** la partie mobile (5) est munie dans les épanouissements polaires (51 et 52) d'axes de guidage (71 et 72) qui coulissent dans des lumières de guidage (81 et 82) du support de bobine (8).

9. Electro-aimant selon l'une quelconque des revendications précédentes, **caractérisé par le fait que** la partie mobile (5) actionne un levier (L) monté pivotant et actionnant des pôles (P) de l'appareil électrique interrupteur.

10. Electro-aimant selon la revendication 9, **caractérisé par le fait que** l'un des épanouissements polaires (52) est pourvu latéralement d'au moins un doigt (9a) servant à actionner le levier pivotant (L) de manoeuvre de pôles lorsque la partie mobile (5) est sollicitée.

11. Electro-aimant selon l'une quelconque des revendications 1 à 10, **caractérisé par le fait que** l'un des épanouissements polaires (52) est pourvu à l'avant d'un doigt (9b) servant à actionner des additifs se montant sur l'appareil interrupteur.

12. Electro-aimant selon les revendications 10 et 11, **caractérisé par le fait que** le doigt (9a) de commande du levier et le doigt de commande (9b) des additifs sont ménagés sur une agrafe (9) qui se fixe à l'avant de l'épanouissement polaire (52).

## Claims

1. Direct current electromagnet for switch appliance, comprising an induction coil (4) cooperating with a magnetic circuit comprising a fixed part (11, 12) and a moving part (5), the moving part (5) of the magnetic circuit comprising a stack of cut plates (531, 511, 512) joined to each other, **characterized by** the fact that the moving part (5) comprises an armature having a core and pole shoes (51, 52), the pole shoes having a greater surface area than the section of the core (53) and by the fact that its stack consists of H-shaped cut plates (531) and I-shaped cut plates (511, 521) complementing, to produce the pole shoes (51, 52), the branches of the plates (531) of the core.

2. Electromagnet according to Claim 1, **characterized by** the fact that at least one of the parts of the magnetic circuit has a variable height, low in places and higher level with mechanical joining means (112, 122, 512, 522).

3. Electromagnet according to Claim 2, **characterized by** the fact that the plates (111, 121, 511, 521) have a variable height in certain places of between 2 and 5 mm.

4. Electromagnet according to Claim 2 or 3, **characterized by** the fact that the fixed part of the magnetic circuit comprises pole pieces (11 and 12) produced from a stack of U-shaped cut plates (111, 121).

5. Electromagnet according to one of Claims 2 to 4, **characterized in that** at least one of the pole pieces (11, 12) of the fixed part of the magnetic circuit has beads or increased heights level with the joining means (112, 122).

6. Electromagnet according to Claim 1, **characterized by** the fact that the coil (4) is wound on a coil support (8) comprising two parts (8a, 8b) joined to each other so as to house the moving part (5) of the magnetic circuit.

7. Electromagnet according to any one of the preceding claims, **characterized by** the fact that the cut plates forming the moving part (5) and the fixed part (11, 12) of the magnetic circuit are joined to each other by rivets and by weld beads.

8. Electromagnet according to any one of Claims 1 to 7, **characterized by** the fact that the moving part (5) is provided in the pole shoes (51 and 52) with guide spindles (71 and 72) which slide in guide slots (81 and 82) in the coil support (8).

9. Electromagnet according to any one of the preceding claims, **characterized by** the fact that the moving part (5) operates a lever (L) fitted so as to swivel and operating poles (P) of the electrical switch appliance.

10. Electromagnet according to Claim 9, **characterized by** the fact that one of the pole shoes (52) is provided laterally with at least one finger (9a) used to operate the swivelling lever (L) to operate poles when the moving part (5) is stressed.

11. Electromagnet according to any one of Claims 1 to 10, **characterized by** the fact that one of the pole shoes (52) is provided at the front with a finger (9b) used to operate add-ons being fitted on the switch appliance.

12. Electromagnet according to Claims 10 and 11,
**characterized by** the fact that the finger (9a) controlling the lever and the finger (9b) controlling the add-ons are formed on a clamp (9) which is fixed to the front of the pole shoe (52).

## Patentansprüche

1. Gleichstrom-Elektromagnet für ein Schaltgerät, der eine Induktionsspule (4) aufweist, die mit einem Magnetkreis zusammenwirkt, der aus einem festen Teil (11, 12) und einem beweglichen Teil (5) besteht, wobei der bewegliche Teil (5) des Magnetkreises von einem Paket geschnittener und miteinander verbundener Bleche (531, 511, 521) gebildet ist, **dadurch gekennzeichnet, dass** der bewegliche Teil (5) aus einem Anker gebildet ist, der einen Kern und Polschuhe (51, 52) aufweist, wobei die Polschuhe eine Fläche aufweisen, die größer ist als der Querschnitt des Kerns (53), und **dadurch**, dass sein Paket aus H-förmigen geschnittenen Blechen (531) und aus I-förmigen geschnittenen Blechen (511, 521) besteht, die die Schenkel der Bleche (531) des Kerns ergänzen, um die Polschuhe (51, 52) zu bilden.

2. Elektromagnet nach Anspruch 1, **dadurch gekennzeichnet, dass** mindestens eines der Teile des Magnetkreises eine variable Höhe aufweist, die stellenweise gering und bei den mechanischen Fügungsmitteln (112, 122, 512, 522) größer ist.

3. Elektromagnet nach Anspruch 2, **dadurch gekennzeichnet, dass** die Bleche (111, 121, 511, 521) eine variable Höhe aufweisen, die an bestimmten Stellen zwischen 2 und 5 mm beträgt.

4. Elektromagnet nach Anspruch 2 oder 3, **dadurch gekennzeichnet, dass** der feste Teil des Magnetkreises Feldpole (11 und 12) aufweist, die aus einem U-förmigen Paket geschnittener Bleche (111, 121) gebildet sind.

5. Elektromagnet nach einem der Ansprüche 2 bis 4, **dadurch gekennzeichnet, dass** mindestens einer der Feldpole (11, 12) des festen Teils des Magnetkreises Raupen oder vergrößerte Höhen bei den Fügungsmitteln (112, 122) aufweist.

6. Elektromagnet nach Anspruch 1, **dadurch gekennzeichnet, dass** die Spule (4) auf einem Spulenhalter (8) aufgewickelt ist, der aus zwei Teilen (8a, 8b) besteht, die miteinander verbunden sind, um den beweglichen Teil (5) des Magnetkreises zu lagern.

7. Elektromagnet nach einem der vorhergehenden Ansprüche, **dadurch gekennzeichnet, dass** die geschnittenen Bleche, die den beweglichen Teil (5) und den festen Teil (11, 12) des Magnetkreises bilden, miteinander durch Nieten und durch Schweißnähte verbunden sind.

8. Elektromagnet nach einem der Ansprüche 1 bis 7, **dadurch gekennzeichnet, dass** der bewegliche Teil (5) in den Polschuhen (51 und 52) mit Führungsachsen (71 und 72) versehen ist, die in Führungsschlitzen (81 und 82) des Spulenhalters (8) gleiten.

9. Elektromagnet nach einem der vorhergehenden Ansprüche, **dadurch gekennzeichnet, dass** der bewegliche Teil (5) einen Hebel (L) steuert, der schwenkbar angebracht ist und der Pole (P) des elektrischen Schaltgeräts steuert.

10. Elektromagnet nach Anspruch 9, **dadurch gekennzeichnet, dass** einer der Polschuhe (52) seitlich mit mindestens einem Zapfen (9a) versehen ist, der dazu dient, den schwenkbaren Hebel (L) zur Steuerung von Polen zu steuern, wenn der bewegliche Teil (5) angezogen wird.

11. Elektromagnet nach einem der Ansprüche 1 bis 10, **dadurch gekennzeichnet, dass** einer der Polschuhe (52) vorne mit einem Zapfen (9b) versehen ist, der dazu dient, Erweiterungen zu steuern, die auf dem Schaltgerät angebracht sind.

12. Elektromagnet nach Anspruch 10 und 11, **dadurch gekennzeichnet, dass** der Zapfen (9a) zur Steuerung des Hebels und der Zapfen (9b) zur Steuerung der Erweiterungen auf einem Bügel (9) angeordnet sind, der vorne am Polschuh (52) befestigt ist.
